# EUROPÄISCHE PATENTSCHRIFT

(11) **EP 1 529 609 B1**
(45) Veröffentlichungstag und Bekanntmachung des Hinweises auf die Patenterteilung: **19.09.2007**
(21) Anmeldenummer: 04105524.5
(22) Anmeldetag: 04.11.2004
(51) Int. Cl.: B26D 7/06, B26D 7/02

(54) **Schnittgutwagen für eine Aufschnittschneidemaschine**
Product holder for the carriage of a food slicing machine
Dispositif de support de produits pour le chariot d'une machine à couper des aliments en tranches

(30) Priorität: 07.11.2003 AT 17902003
(43) Veröffentlichungstag der Anmeldung: 11.05.2005
(73) Patentinhaber: Kuchler, Fritz, A-9020 Klagenfurt (AT)
(72) Erfinder: Kuchler, Fritz, A-9020 Klagenfurt (AT)
(74) Vertreter: Müllner, Martin

(56) Entgegenhaltungen:
- AT-B- 395 954
- AT-B- 396 343
- CH-A- 388 545
- DE-C- 686 302
- US-A- 5 216 960

## Beschreibung

### Technisches Gebiet

Die Erfindung betrifft eine Aufschnittschneidemaschine mit automatisierter Spann- und Vorschubeinrichtung, mit einem Schnittgutwagen und mit einem Steuergerät, wobei die Vorschubeinrichtung das Schnittgut in Richtung auf eine Anschlagplatte vorschiebt und wobei als Spanneinrichtung sowie als Vorschubeinrichtung jeweils im rechten Winkel kammartig ineinander greifende Rechen vorgesehen sind, die mehrere in jeweils einer Vertikalebene im Abstand zueinander angeordnete und von jeweils einem Tragkörper frei auskragende Zinken aufweisen, wobei weiters die Zinken der Spanneinrichtung im Wesentlichen senkrecht auf die Anschlagplatte und jene der Vorschubeinrichtung im Wesentlichen parallel zur Anschlagplatte ausgerichtet sind und wobei schließlich die Rechen in senkrechter Richtung auf die Zinken verschiebbar sind.

### Stand der Technik

Ein üblicher Schneidevorgang, z.B. für Wurst, setzt voraus, dass die Stange der von einem Kunden gewünschten Wurst auf den Schnittgutwagen gelegt, dort senkrecht zur Anschlagplatte ausgerichtet und mittels einer Spanneinrichtung lagefixiert werden muss. Bei einer bekannten Ausführung wird dabei gleichzeitig ein Federspeicher aufgeladen, also gespannt, sodass ein Vorschub gegen die Anschlagplatte bewirkt wird. Wenn die Aufschnittschneidemaschine, die über einen Antrieb für den Schnittgutwagen verfügt, dann eingeschaltet wird, erfolgt das Aufschneiden der Wurst. Die CH 388545 zeigt eine Aufschnittschneidemaschine mit einer Spanneinrichtung und einer Vorschubeinrichtung für das Schnittgut in Richtung auf eine Anschlagplatte mit im jeweils im rechten Winkel angeordneten, kammartig ineinander greifenden Rechen mit frei von einem Tragkörper in einer Vertikalebene auskragenden Zinken. Die Zinken der Spanneinrichtung stehen senkrecht auf die Anschlagplatte und jene der Vorschubeinrichtung parallel zur Anschlagplatte.

### Offenbarung der Erfindung

### Technische Aufgabe

Die Erfindung zielt darauf ab, das Ausrichten, Einspannen und den Vorschub eines Schnittgutes auf dem Schnittgutwagen zu automatisieren. Weiters sollen - insbesondere auch bei Wurst mit kleinem Durchmesser - möglichst saubere Schnitte erzielt werden.

### Technische Lösung

Dies wird dadurch erreicht, dass am Schnittgutwagen Elektromotoren angeflanscht sind, die über Zahnriemen, Zahnstangen, Spindeln od. dgl. die linear geführten Tragkörper mit den ineinander greifenden Zinken von Spanneinrichtung und Vorschubeinrichtung programmgesteuert vorschieben und zurückziehen und dass das Steuergerät bei zunehmendem Vorschub der Spanneinrichtung bis zu ihrem Stillstand, also für Schnittgut mit kleinem Durchmesser, den Strom des Antriebsmotors für die Vorschubeinrichtung und damit die wirksame Vorschubkraft reduziert. Durch die Elektromotore kann das Ausrichten, Spannen und Vorschieben selbsttätig erfolgen. Der Abstand der Spanneinrichtung von der gegenüberliegenden Seitenfläche des Schnittgutwagens gibt den Durchmesser des Schnittgutes, z.B. bei Wurst, an. Der Abstand ist auch bei einem Schnittgut in einer anderen Form ein Maß für deren Größe. Wenn das Steuergerät erfindungsgemäß bei zunehmendem Vorschub der Spanneinrichtung bis zu ihrem Stillstand, also für Schnittgut mit kleinem Durchmesser, den Strom des Antriebsmotors für die Vorschubeinrichtung und damit die wirksame Vorschubkraft reduziert, wird ein kleineres Schnittgut sanft vorgeschoben und bei größerem Schnittgut, etwa Leberkäse, mehr Kraft aufgewendet.

Eine bevorzugte Ausführungsform ist dadurch gekennzeichnet, dass ein Steuergerät zuerst die Spanneinrichtung bis zum Klemmen des Schnittgutes und dann die Vorschubeinrichtung gegen die Anschlagplatte jeweils bis zum Erreichen einer Stromschwelle des jeweiligen Antriebsmotors bzw. Feststellen eines Stillstandes desselben einschaltet. Die sich gegen eine Stange Wurst anlegende Spanneinrichtung schiebt diese bis zum Klemmen gegen eine Seitenfläche des Schnittgutwagens, die bei Maschinen mit handbetätigbarem Schnittgutwagen eine Griffleiste darstellt. Wenn die Spanneinrichtung diese Seitenflächen erreicht, dann wurde kein Schnittgut aufgelegt.

### Kurze Beschreibung der Zeichnungen

Ein Ausführungsbeispiel zum erfindungsgemäßen Schnittgutwagen ist in den Zeichnungen dargestellt.

Fig. 1 zeigt eine Ansicht einer Aufschnittschneidemaschine mit einem erfindungsgemäßen Schnittgutwagen in Prinzipdarstellung, Fig. 2 den Schnittgutwagen von oben mit symbolisierten Antriebseinheiten für die Spann- und die Vorschubeinrichtungen des Schnittgutes, Fig. 3 eine perspektivische Darstellung eines Schnittgutwagens an einer Anschlagplatte mit Spann- und Vorschubeinrichtungen in Ausgangslage und Fig. 4 eine Darstellung gemäß Fig. 3 mit eingespannter und vorgeschobener Wurst.

### Beste Ausführungsform der Erfindung

Ein Schnittgutwagen 1 auf einer Aufschnittschneidemaschine 2 mit Anschlagplatte 3 und Kreismesser 4 verfügt über einen Antrieb 5, der einen oder mehrere Schneidezyklen mit jeweils einem Hub und einem Reversieren des Schnittgutwagens auslöst. Der Schnittgutwagen 1 ist meist wannenförmig, U-förmig oder auch L-förmig, wie hier vereinfacht dargestellt, ausgeführt.

Der Schnittgutwagen 1 weist als Spanneinrichtung 6 für das Zentrieren und Einspannen des Schnittgutes 7 (Fig. 4) einen Rechen 8 mit von einem Tragkörper 9 in Richtung auf die Anschlagplatte 3 weisenden Zinken 10 auf. Der Tragkörper 9 gleitet in oder auf einer linearen Führung 11 am entfernt zur Anschlagplatte liegenden Ende des Schnittgutwagens und kann somit von Hand oder elektromotorisch aus der in den Fig. 1 bis 3 dargestellten Position in Pfeilrichtung 12 gegen die innere Seitenfläche einer Griffleiste 13 verschoben und in jeder Position lagefixiert werden. Als Führung 11 wird hier vereinfacht die Längskante der Auflageplatte des Schnittgutwagens 1 herangezogen. Der Tragkörper 9 übergreift mit seinem Fußbereich diese Längskante und greift in eine Längsnut formschlüssig ein, sodass sich die erwünschte Längsführung ergibt. Sie kann auch durch eine Führungsstange als Rund- oder Profilstange realisiert werden, auf der ein Gleitstück im Fußbereich des Tragkörpers 9 verschiebbar gelagert ist. In Fig. 1 und 2 ist ein Elektromotor 14 dargestellt, der eine Spindel 15 antreibt, in die eine Gewindehülse 16 eingreift, welche mit dem Tragkörper 9 verbunden ist. Sobald der Elektromotor 14 von einem zentralen Steuergerät 17 eingeschaltet wird, läuft der Rechen 8 in Richtung des Pfeiles 12, bis die Zinken 10 auf das in beliebiger Lage positionierte Schnittgut 7 auflaufen, dieses senkrecht auf die Anschlagplatte 3 ausrichten und gegen die innere Seitenfläche der Griffleiste 13 drücken. Wenn der Spindelvorschub zum Stillstand kommt oder sobald eine Stromschwelle des angespeisten Elektromotors 14 überschritten wird, schaltet dieser Antrieb ab. Damit ergibt sich ein definierbarer und auch voreinstellbarer Anpressdruck für die Spanneinrichtung.

Die Vorschubeinrichtung 18 ist gleich aufgebaut wie die Spanneinrichtung 6. Auch sie verfügt über einen Rechen 19, der Zinken 20 aufweist, die von einem Tragkörper 21 frei auskragen. Diese Zinken 20 erstrecken sich parallel zur Anschlagplatte 3 und greifen zwischen die Zinken 10 der Spanneinrichtung 6. Der Rechen 19 ist in Richtung des Pfeiles 22 gegen die Anschlagplatte 3 verschiebbar (Fig. 3, Fig. 4). Dazu ist eine Führung 23 längs der Griffleiste 13 vorgesehen, die hier durch die Oberkante der Griffleiste 13 sowie durch die Längsnut nächst der Oberkante gebildet wird, in die ein Gleitstück am Kopfende des Tragkörpers 21 eingreift. Als Führung 23 kann auch eine separate Stange oder Profilleiste vorgesehen sein, die senkrecht auf die Anschlagplatte 3 orientiert und auf dem Schnittgutwagen 1 allenfalls auch an dem der Griffleiste 13 gegenüberliegenden Ende des Schnittgutwagens angeordnet ist.

Mit dem Tragkörper 21 steht eine Gewindehülse 24 in Verbindung, in die eine Spindel 25 eines Elektromotors 26 greift. Damit kann der Rechen 19 in Pfeilrichtung 22 gegen ein bereits von der Spanneinrichtung ausgerichtetes Schnittgut 7 gefahren werden. Dieses wird gegen die Anschlagplatte 3 vorgeschoben (Fig. 4). Der Elektromotor 26 wird von dem zentralen Steuergerät 17 (Fig. 1) ein- und ausgeschaltet.

Bei einer Automatik- oder servogesteuerten Aufschnittschneidemachine wird das Schnittgut 7 bloß annähernd richtig auf den Schnittgutwagen 1 gelegt. Dann wird die Maschine nach Einstellen der Schnittstärke eingeschaltet. Bevor der Antrieb des Schnittgutwagens 1 den oder die Schneidezyklen startet, wird zuerst der Elektromotor 14 und dann der Elektromotor 26 von dem zentralen Steuergerät 17 aktiviert. Dadurch wird das Schnittgut exakt ausgerichtet, vorgeschoben und für den Schnitt festgespannt.

Vor jedem Schnitt kann die Spanneinrichtung 6 und bzw. oder die Vorschubeinrichtung 18 gelockert, entspannt oder zurückgefahren und sodann neu an das Schnittgut 7 herangefahren werden. Meist genügt es, die Spanneinrichtung 6 gegenüber dem Schnittgut 7 unverändert zu lassen und nur die Vorschubeinrichtung 18 zurückzustellen und bzw. oder nachzustellen.

Wie Fig. 4 erkennen lässt, erhält man über die Endlage der Spanneinrichtung 6 den Durchmesser des Schnittgutes 7. Dieser im zentralen Steuergerät 17 erfasste Wert (Differenz zwischen max. Vorschub und Istwert des Vorschubes des Rechens 8 gegen die Anlagefläche der Griffleiste 13) stellt eine Führungsgröße für das Drehmoment (Stromanspeisung) des Elektromotors 26 dar. Es wird bei kleinem Schnittgutdurchmesser (z.B. bei kleinkalibriger Extrawurst) reduziert und damit ein im Durchmesser kleineres Schnittgut 7 mit weniger Kraft gegen die Anschlagplatte 3 gedrückt als ein großes Schnittgut 7 (z.B. Mortadella).

Im Ausführungsbeispiel wurden Spindelantriebe für die Spann- und die Vorschubeinrichtung dargestellt. Natürlich ist es möglich, an der Unterseite des Schnittgutwagens 1 Zahnriemenantriebe vorzusehen, die den jeweiligen Vorschub und das Rückstellen der Rechen 8 und 19 bewirken.

## Patentansprüche

1. Aufschnittschneidemaschine mit automatisierter Spann- und Vorschubeinrichtung, mit einem Schnittgutwagen und mit einem Steuergerät, wobei die Vorschubeinrichtung das Schnittgut in Richtung auf eine Anschlagplatte vorschiebt und wobei als Spannein-(6) richtung (6) sowie als Vorschubeinrichtung jeweils im rechten Winkel kammartig ineinander greifende Rechen vorgesehen sind, die mehrere in jeweils einer Vertikalebene im Abstand zueinander angeordnete und von jeweils einem Tragkörper (9,21) frei auskragende Zinken (10, 20) aufweisen, wobei weiters die Zinken (10) der Spanneinrichtung (6) im Wesentlichen senkrecht auf die Anschlagplatte (3) und jene der Vorschubeinrichtung (18) im Wesentlichen parallel zur Anschlagplatte (3) ausgerichtet sind und wobei schließlich die Rechen (8,19) in senkrechter Richtung auf die Zinken (10, 20) verschiebbar sind, **dadurch gekennzeichnet, dass** am Schnittgutwagen (1) Elektromotoren (14, 26) angeflanscht sind, die über Zahnriemen, Zahnstangen, Spindeln (15, 25) od. dgl. die linear geführten Tragkörper (9, 21) mit den ineinander greifenden Zinken (10, 20) von Spanneinrichtung (6) und Vorschubeinrichtung (18) programmgesteuert vorschieben und zurückziehen und dass das Steuergerät (17) bei zunehmendem Vorschub der Spanneinrichtung (6) bis zu ihrem Stillstand, also für Schnittgut (7) mit kleinem Durchmesser, den Strom des Antriebsmotors (26) für die Vorschubeinrichtung (18) und damit die wirksame Vorschubkraft reduziert.

2. Aufschnittschneidemaschine nach Anspruch 1, **dadurch gekennzeichnet, dass** das Steuergerät (17) zuerst die Spanneinrichtung (6) bis zum Klemmen des Schnittgutes (7) und dann die Vorschubeinrichtung (18) gegen die Anschlagplatte (3) jeweils bis zum Erreichen einer Stromschwelle des jeweiligen Antriebsmotors (14, 26) bzw. Feststellen eines Stillstandes desselben einschaltet.

## Claims

1. Slicing machine with an automatic clamping and feed device, a product carriage and a control unit, wherein the feed device feeds the product towards a stop plate and wherein rakes set at right angles and meshing with each other like combs and each having a plurality of tines (10, 20) arranged in a vertical plane and spaced apart and projecting freely from a carrier body (9, 21) are provided as clamping device (6) and feed device; moreover wherein the tines (10) of the clamping device (6) are orientated substantially perpendicularly to the stop plate (3) and those of the feed device (18), substantially parallel with the stop plate (3); and lastly wherein the rakes (8, 19) are displaceable in a direction perpendicular to the tines (10, 20); **characterized in that** electric motors (14, 26) are flange-mounted on the product carriage (1) and, under programme control, and through toothed belts, toothed racks, spindles (15, 25) or the like, propel forwards and pull back the linearly guided carrier body (9, 21) with the meshing tines (10, 20) of the clamping device (6) and feed device (18), and **in that** the control unit (17) reduces the current to the drive motor (26) for the feed device (18) and hence the effective force of feed as the clamping device (6) advances towards its ultimate stop i.e. for product (7) with a small diameter.

2. Slicing machine according to Claim 1, **characterized in that** the control unit (17) first puts the clamping device (6) into operation until the product (7) is clamped, and then puts the feed device (18) into operation towards the stop plate (3), in each case until the current threshold of the respective drive motor (14, 26) is reached or a stopping of said motor is detected.

## Revendications

1. Machine à couper des aliments en tranches comprenant un dispositif de serrage et d'avancement automatisé, un chariot de produit coupé et un appareil de commande, le dispositif d'avancement poussant le produit coupé en direction d'une plaque de butée, et comme dispositif de serrage (6) ainsi que comme dispositif d'avancement, des râteaux en forme de peigne s'engrenant respectivement à angle droit les uns dans les autres, qui présentent plusieurs dents en saillie disposées chacune dans un plan vertical à distance les unes des autres, de respectivement un corps de support (9, 21), les dents (10) du dispositif de serrage (6) étant par ailleurs orientées pour l'essentiel perpendiculairement sur la plaque de butée (3) et celles du dispositif d'avancement (18) pour l'essentiel parallèlement à la plaque de butée (3), et les râteaux (8, 19) pouvant finalement être déplacés dans la direction perpendiculaire des dents (10, 20),
**caractérisée en ce qu'**au niveau du chariot de produit coupé (1), des moteurs électriques (14, 26) sont bridés qui poussent et repoussent de façon commandée par programme les corps de support (9, 21) linéaires avec les dents (10, 20) engrenées du dispositif de serrage (6) et du dispositif d'avancement (18), à l'aide de courroies dentées, de crémaillères, de broches ou similaires, et l'appareil de commande (17) réduit le courant du moteur d'entraînement (26) pour le dispositif d'avancement (18) et donc la force d'avancement effective, à mesure de l'avancement du dispositif de serrage (6) jusqu'à son arrêt, donc pour des produits coupés (7) ayant un petit diamètre.

2. Machine à couper des aliments en tranches selon la revendication 1,
**caractérisée en ce que** l'appareil de commande (17) active d'abord le dispositif de serrage (6) jusqu'au serrage du produit à couper (7), puis le dispositif d'avancement (18) respectivement contre la plaque de butée (3), jusqu'à ce qu'un seuil de courant du moteur d'entraînement (14, 26) concerné soit atteint ou un arrêt de celui-ci soit constaté.
